# EUROPÄISCHE PATENTSCHRIFT

(11) **EP 0 975 984 B1**
(45) Veröffentlichungstag und Bekanntmachung des Hinweises auf die Patenterteilung: **11.08.2004**
(21) Anmeldenummer: 99906060.1
(22) Anmeldetag: 18.01.1999
(51) Int. Cl.: G01R 31/00

(54) **DIAGNOSE ELEKTRISCHER VERBRAUCHER IN EINEM KRAFTFAHRZEUG**
DIAGNOSIS OF ELECTRICAL CONSUMERS IN A MOTOR VEHICLE
DIAGNOSTIC DE CONSOMMATEURS ELECTRIQUES DANS UNE AUTOMOBILE

(30) Priorität: 17.01.1998 DE 19801627
(43) Veröffentlichungstag der Anmeldung: 02.02.2000
(73) Patentinhaber: ROBERT BOSCH GMBH, 70442 Stuttgart (DE)
(72) Erfinder: RIES-MÜLLER, Klaus, D-74906 Bad Rappenau (DE)
(86) Internationale Anmeldenummer: PCT/DE1999/000105
(87) Internationale Veröffentlichungsnummer: WO 1999/036794

(56) Entgegenhaltungen:
- DE-A- 4 338 462
- DE-A- 4 422 149
- US-A- 4 207 611
- US-A- 5 197 326
- US-A- 5 448 492

## Beschreibung

### Stand der Technik

Die Erfindung betrifft die Diagnose elektrischer Verbraucher durch Auswertung der Batteriespannung.

In diesem Zusammenhang ist aus der DE OS 40 26 232 eine Auswertung der Bordnetzspannung zur Diagnose eines Drehzahlgebers bekannt. Dabei wird vom Steuergerät der Abfall und nachfolgende Wiederanstieg der Bordnetzspannung, d.h. der Batteriespannung beim Betätigen des Anlassers erfaßt. Wird vom Steuergerät ein solcher Spannungsverlauf erkannt, wird daraus geschlossen, daß ein Anlaßvorgang stattgefunden hat. Das Ausgangssignal des zu überwachenden Drehzahlgebers muß dann erkennen lassen, daß sich die Kurbelwelle dreht. Ändert sich das Ausgangssignal des Drehzahlgebers nicht, muß ein Defekt des Gebers oder eine Leitungsunterbrechung vorliegen.

Die DE 44 22 149 beschreibt, wie beispielsweise die Funktionsfähigkeit einer Lampe im normalen Betrieb des Kraftfahrzeuges durch Auswertung der Bordnetzspannung überprüfbar ist. Der Bordnetzspannung beim Ein- und/oder Ausschalten einzelner Verbraucher sind im Normalbetrieb des Kraftfahrzeuges Störungen überlagert, die durch Betätigen anderer Verbraucher verursacht werden. Als Beispiel seien die bei laufendem Motor regelmäßig auftretenden Einspritzund Zündsignale genannt. Zur Abhilfe sieht die DE 44 22 149 eine Modellierung der Bordnetzspannung im Betrieb und/oder eine mathematische Faltung der gemessenen Bordnetzspannung mit einem sprungförmigen Signal vor. Daraus soll eine Unabhängigkeit von Gleichspannungsanteilen und eine verringerte Empfindlichkeit gegen hochfrequente Störungen, wie sie im Betrieb des Fahrzeugs auftreten, resultieren.

Die Aufgabe der Erfindung besteht in der Angabe einer Bordnetzspannungsauswertung zur Überprüfung elektrischer Verbraucher in einem Kraftfahrzeug, deren Störempfindlichkeit weiter verringert und deren Auswertung weiter vereinfacht ist. Damit wird insgesamt die Zuverlässigkeit der Auswertung vereinfacht.

Diese Aufgabe wird mit den Merkmalen der unabhängigen Ansprüche gelöst. Vorteilhafte Weiterbildungen der Erfindung sind Gegenstand der abhängigen Ansprüche.

Der Kern der Erfindung besteht darin, verschiedene elektrische Verbraucher dann anzusteuern, wenn die Einflüsse anderer Verbraucher auf Bordnetzspannungsänderungen vernachlässigt werden können.

In einem ersten Ausführungsbeispiel werden einzelne Verbraucher im Steuergerätenachlauf bei abgestelltem Motor angesteuert und aufgrund der Änderung der Batteriespannung erfolgt ein Schluß auf die Funktionsfähigkeit des Verbrauchers.

Kraftfahrzeuge, deren Motor mit Hilfe eines Steuergerätes geregelt wird, weisen elektronische Baugruppen auf, die nicht nur während des Betriebs des Kraftfahrzeuges sondern auch noch nach Abschalten des Motors, also nach dem Öffnen des Zündschalters mit Spannung versorgt werden müssen. Üblicherweise ist es dabei erforderlich, diese Spannungsversorgung nur noch für einen bestimmten Zeitraum nach dem Abstellen des Motors aufrechtzuerhalten. Dieser Zeitraum wird allgemein als Steuergerätenachlauf bezeichnet.

Das Zuschalten eines elektrischen Verbrauchers im Steuergerätenachlauf führt zu einer charakteristischen Änderung der Bordnetzspannung, die von den elektrischen Eigenschaften der Zuleitung und des Verbrauchers (ohmsche, kapazitive und/oder induktive Last) abhängig ist und die erfindungsgemäß zur Diagnose ausgewertet wird. Alternativ zur Spannung können auch andere elektrische Parameter, bspw die Stromänderung gemessen werden.

Als zu diagnostizierende Verbraucher sind z.B. Ventile, wie das Abgasrückführventil, das Tankentlüftungsventil, die Einspritzventile oder sonstige Aggregate wie die Sekundärluftpumpe, Lüfter, Zündspulen usw. denkbar. Diese Verbraucher werden standardmäßig von dem Motorsteuergerät angesteuert. Das Verfahren kann prinzipiell auf alle Verbraucher, beispielsweise auf elektrische Heizungen (für Katalysator, Abgassonde usw. ) und die Lichtanlage ausgeweitet werden. Vorteilhaft ist allerdings, daß der Verbraucher unabhängig angesteuert werden kann. Nach dem Anund Ausschalten des Verbrauchers wird jeweils der Batteriespannungsverlauf gespeichert. Die Meßsignale können nun durch verschiedene Auswerteverfahren beziehungsweise Signalverarbeitungsalgorithmen weiterverarbeitet werden. Dabei geht es darum, typische Signalverläufe von intakten und typische Verläufe von defekten Aggregaten zu unterscheiden.

Die Durchführung der Diagnose im Steuergerätenachlauf bei abgestelltem Motor besitzt den Vorteil, daß keine Störeinkopplungen durch den Motorbetrieb auftreten und die Aggregate ungestört angesteuert werden können. Insgesamt ergibt sich damit eine einfache und zuverlässige Diagnose der elektrischen Verbraucher des Fahrzeugs.

In einem zweiten Ausführungsbeispiel erfolgt eine Ansteuerung einzelner Verbraucher bei laufendem Motor und abgeschaltetem Generator und abgeschalteten weiteren Verbrauchern.

Vorteilhafterweise erfolgt die Ansteuerung im Schiebebetrieb bei abgeschalteter Einspritzung und Zündung. Der Batteriespannungsverlauf wird dann nicht durch Störeinkopplungen vom Generator oder Einspritz- und/oder Zündendstufen verfälscht.

Im folgenden werden Ausführungsbeispiele der Erfindung mit Bezug auf die Figuren erläutert.

Figur 1 zeigt die prinzipielle Struktur einer zur Durchführung eines ersten Ausführungsbeispieles der Erfindung geeigneten Vorrichtung.

Figur 2 stellt den Verlauf der Spannung dar, wie er in der Struktur der Figur 1 beim Öffnen und Schließen des Schalters 2 auftritt.

Figur 3 offenbart ein Flußdiagramm des ersten Ausführungsbeispiels des erfindungsgemäßen Verfahrens.

Figur 4 stellt die prinzipielle Struktur einer zur Durchführung eines zweiten Ausführungsbeispieles der Erfindung geeigneten Vorrichtung.

Figur 5 offenbart ein Flußdiagramm des zweiten Ausführungsbeispiels des erfindungsgemäßen Verfahrens.

Die 1 in der Figur 1 bezeichnet einen elektrischen Verbraucher, der bei geschlossenem Schalter 2 mit einer Fahrzeugbatterie 3 verbunden ist. Die im Stromkreis aus Verbraucher 1, Schalter 2 und Batterie 3 herrschende Bordnetzspannung wird mit dem Voltmeter 4 erfaßt und dem Steuergerät 5 zur Auswertung zugeführt. Das Steuergerät 5 steuert den Schalter 2. Abhängig vom Ergebnis der Auswertung kann vom Steuergerät 5 eine Fehlerlampe 6 aktiviert werden.

Das Zuschalten eines elektrischen Verbrauchers führt zu einer typischen Spannungsänderung im Bordnetz, wie sie in Figur 2 dargestellt ist. Der Spannungsverlauf wird durch die elektrischen Eigenschaften der Zuleitung und des Verbrauchers charakterisiert. Der Spannungsverlauf nach Figur 2 ergibt sich bei einer Bordnetzquellspannung von 12 V, einem Innenwiderstand der Spannungsquelle von 20 mΩ, einem ohmschen Zuleitungswiderstand von 58 mΩ, einem induktiven Zuleitungswiderstand von 60 Ω sowie dem Zuschalten eines stromstarken ohmschen Verbrauchers mit 2 Ω Widerstand zu einem stromschwachen Verbraucher von 24 Ω Widerstand. Die genannten Zuleitungswiderstände repräsentieren lange Leitungen in einem Kraftfahrzeugbordnetz. Sie entsprechen einer Leitung mit 5m Länge und mit 1,5 m² Querschnitt.

Das Flußdiagramm der Figur 3 veranschaulicht den Ablauf des erfindungsgemäßen Verfahrens.

Nach dem Abstellen des Motors in einem Schritt 3.1 werden im Schritt 3.2 alle elektrischen Verbraucher außer dem Steuergerät 5 selbst ausgeschaltet. Falls im Steuergerätenachlauf Funktionen wie das Freibrennen des Hitzdrahtluftmassenmessers stattfinden, wird ihr Ende abgewartet. Schritt 3.3 schaltet einzelne Verbraucher losgelöst von ihrer Bestimmung im Normalbetrieb zu Diagnosezwecken ein und aus. Beispielsweise können Einspritzventile, Zündspulen, Abgasrückführventile, ein Tankentlüftungsventil, eine Sekundärluftpumpe, elektrische Lüfter, elektrische Heizungen, beispielsweise für Abgassonden oder auch die Lichtanlage kurzzeitig betätigt werden.

Wie aus Figur 2 ersichtlich, sind die Spannungsänderungen ausreichend groß, um beispielsweise mit Hilfe einfacher Referenz- oder Schwellwertvergleiche detektiert werden zu können. Für das dargestellte Beispiel sind beispielsweise Schwellwerte von ca. 8 V für das Einschalten und 50V für das Ausschalten geeignet. Wird bspw. der Referenzschwellwert von 8 Volt beim Einschalten nicht erreicht, liegt mit großer Wahrscheinlichkeit ein elektrischer Defekt, bspw. eine Unterbrechung der Zuleitung vor. Im Schritt 3.4. erfolgt eine Aufnahme der Spannungswerte bei den Schaltvorgängen. Dabei können beispielsweise Spitzenwerte oder auch mehrere Meßwerte, die den zeitlichen Verlauf der Spannungsänderung widerspiegeln, erfaßt werden. Schritt 3.5 dient zum Vergleich der erfaßten Werte mit vorbestimmten Referenzwerten. Als Referenzwerte kommen einfache Schwellwerte für den Vergleich mit Meßspitzenwerten oder auch abgespeicherte Referenzkurven in Frage. Im Fall der Kurven kann beispielsweise aus n zeitlich hintereinander aufgenommenen Meßwerten ein n-dimensionaler Vektor berechnet werden, der zu einem n-dimensionalen Referenzvektor korrespondiert. Die Länge des Differenzvektors, also der Abstand beider Vektoren muß bei funktionsfähigem Verbraucher ebenfalls einen Schwellwert überschreiten.

Abhängig vom Schwellwertvergleich im Schritt 3.5 erfolgt im Schritt 3.6 die Anzeige und/oder Abspeicherung der Fehlerinformation. Zur Anzeige dient die Fehlerlampe 6. Die Abspeicherung im Steuergerät 5 ermöglicht eine statistische Absicherung des Diagnoseergebnisses. So kann es sinnvoll sein, die Fehlerlampe erst beim mehrmaligem Auftreten des gleichen Fehlers einzuschalten und auch bei mehrmaligem Ausbleiben des Fehlers wieder zu löschen.

Die Vorrichtung nach Fig. 4 zum zweiten Ausführungsbeispiel der Erfindung unterscheidet sich von der Fig. 1 durch die Darstellung weiterer Komponenten 7 bis 16. Die Ziffer 7 repräsentiert einen Generator mit Erregerinduktivitäten 8. Der Generator kann vom Bordnetz getrennt werden. In der Fig. 4 wird dies durch einen Schalter 9 ermöglicht, der vom Steuergerät 5 betätigt werden kann. Schalter 9 wird geöffnet, wenn ein Mittel 11 zur Detektion eines Schiebebetriebszustandes des Verbrennungsmotors 10 Schiebebetrieb signalisiert. Schiebetrieb liegt bspw. beim Bergabfahren eines Autos vor, wenn der Verbrennungsmotor von den Rädern angetrieben wird. Er kann bspw. durch Unterschreiten eines vorgegebenen unteren Wertes für die Stellung eines Leistungsstellgliedes des Motors erfaßt werden. Neben Schalter 9 wird Schalter 16 geöffnet, der die Zünd- und/oder Einspritzendstufen 14 und 15 vom Bordnetz trennt. Dies deaktiviert die Zündvorrichtungen 12 und Kraftstoffeinspritzvorrichtungen 13 im Schiebebetrieb und verhindert Störeinkopplungen von diesen Komponenten in die Bordnetzspannung.

Fig. 4 b zeigt mit einer mechanischen oder elektrischen Kupplung 17 zwischen Generator 7 und Verbrennungsmotor 10 eine weitere Möglichkeit, Störeinkopplungen des Generators auf die Bordnetzspannung zu verhindern. In diesem Ausführungsbeispiel kann der mechanische Kraftschluß im Schiebebetrieb durch Öffnen der Kupplung 17 unterbrochen werden, so daß der Generator nicht angetrieben wird. Die Unterbrechung des Kraftflusses stellt damit eine Alternative zur Öffnung des Schalters 9 in der Stromversorgung der Erregerinduktivitäten dar.

Das Flußdiagramm der Fig. 5 veranschaulicht den Ablauf eines Ausführungsbeispiels des erfindungsgemäßen Verfahrens mit der Vorrichtung der Fig. 4. In einem Schritt 5.1 wird überprüft, ob ein Schiebebetriebszustand vorliegt. Bei positivem Ergebnis erfolgt im Schritt 5.2 das Ausschalten des Generators über mechanische Abkopplung oder Öffnen des Schalters 9 im Erregerstromkreis des Generators sowie das Ausschalten von elektrischen Verbrauchern, insbesondere von Einspritz- und Zündendstufen.

Nach Schritt 5.2 folgen die bereits erläuterten Schritte 3.3 bis bis 3.6. Mit anderen Worten: Es folgt das Einschalten einzelner, zu überprüfender Verbraucher, die Aufnahme von Spannungs- und/oder Stromwerten, der Vergleich der aufgenommenen Werte mit Referenzwerten sowie das Anzeigen und/oder Abspeichern von Fehlern in Abhängigkeit vom Vergleichsergebnis.

## Patentansprüche

1. Verfahren zur Überprüfung elektrischer Verbraucher in einem Kraftfahrzeug
- durch Auswerten einer elektrischen Größe im Bordnetz des Kraftfahrzeuges
- bei Betriebszustandsänderungen des Verbrauchers,
- die in besonderen Betriebszuständen des Kraftfahrzeuges
- losgelöst von ihrer Bestimmung im Normalbetrieb
- vom Steuergerät ausgelöst werden.

2. Verfahren nach Anspruch 1, **gekennzeichnet durch** den Steuergerätenachlauf nach dem Abstellen des Kraftfahrzeuges als besonderer Betriebszustand.

3. Verfahren nach Anspruch 1, **gekennzeichnet durch** eine Abschaltung von wenigstens einer der Funktionen Zündung oder Einspritzung eines Verbrennungsmotors des Kraftfahrzeuges und/oder Abschaltung eines vom Verbrennungsmotors angetriebenen elektrischen Generators.

4. Verfahren nach einem der vorhergehenden Ansprüche, **gekennzeichnet durch** seine Anwendung auf Verbraucher, die im Normalbetrieb des Kraftfahrzeuges üblicherweise vom Steuergerät angesteuert werden.

5. Verfahren nach Anspruch 4, **gekennzeichnet durch**
- Ventile, wie das Abgasrückführventil, das Tankentlüftungsventil, die Einspritzventile oder
- sonstige Aggregate wie die Sekundärluftpumpe, Lüfter, Zündspulen, elektrische Katalysator und/oder Abgassondenheizungen als elektrische Verbraucher.

6. Verfahren nach Anspruch 1, **gekennzeichnet durch** seine Anwendung auf weitere unabhängig von anderen Verbrauchern ansteuerbare Verbraucher, die üblicherweise nicht **durch** das Steuergerät betätigt werden, wie die Lichtanlage.

7. Verfahren nach Anspruch 1, **dadurch gekennzeichnet, daß** die eine Spannung oder ein Strom beim An- und/oder Ausschalten des Verbrauchers aufgenommen und mit wenigstens einem vorbestimmten Referenzwert verglichen wird.

8. Verfahren nach Anspruch 7, **dadurch gekennzeichnet, daß** Spitzenwerte oder auch mehrere Meßwerte, die den zeitlichen Verlauf der Spannungsänderung widerspiegeln, erfaßt werden und mit Referenzschwellwerten oder Referenzkurven verglichen werden.

9. Verfahren nach Anspruch 8, **dadurch gekennzeichnet, daß** die aufgenommenen Werte durch verschiedene Auswerteverfahren beziehungsweise Signalverarbeitungsalgorithmen weiterverarbeitet werden.

10. Verfahren nach Anspruch 9, **dadurch gekennzeichnet, daß** aus n zeitlich hintereinander aufgenommenen Meßwerten ein n-dimensionaler Vektor berechnet werden, der zu einem n-dimensionalen Referenzvektor korrespondiert und daß die Länge des Differenzvektors, also der Abstand beider Vektoren mit einem Schwellwert verglichen wird.

11. Verfahren nach einem der vorhergehenden Ansprüche, **dadurch gekennzeichnet, daß** ein erkannter Fehler angezeigt und/oder abgespeichert wird.

12. Vorrichtung zur Überprüfung elektrischer Verbraucher in einem Kraftfahrzeug mit
- Mitteln (4, 5) zum Erfassen und Auswerten einer elektrischen Größe im Bordnetz des Kraftfahrzeuges mit einem elektrischen Generator
- wobei die elektrische Größe als Reaktion auf die Auslösung des Verbrauchers erfaßt und ausgewertet wird und wobei die Auslösung des Verbrauchers in besonderen Betriebszuständen des Kraftfahrzeuges
- losgelöst von der Zweckbestimmung des Verbrauchers im Normalbetrieb erfolgt.

## Claims

1. Method for checking electrical loads in a motor vehicle
- by evaluation of an electrical variable in the motor vehicle power supply system,
- when changes in the operating state of the load occur,
- which are initiated by the controller
- in special operating states of the motor vehicle,
- separately from their determination during normal operation.

2. Method according to Claim 1, **characterized by** the controller running on as a special operating state after the motor vehicle has been shut down.

3. Method according to Claim 1, **characterized by** switching off at least one of the functions of ignition or injection for an internal combustion engine in the motor vehicle, and/or switching off an electrical generator which is driven by the internal combustion engine.

4. Method according to one of the preceding claims, **characterized by** application of the method to loads which are normally driven by the controller during normal operation of the motor vehicle.

5. Method according to Claim 4, **characterized by**
- valves such as the exhaust gas feedback valve, the tank vent valve, the injection valves or
- other units such as the secondary air pump, fans, ignition coils, electrical catalytic converters and/or exhaust gas probe heaters as electrical loads.

6. Method according to Claim 1, **characterized by** application of the method to further loads which can be driven independently of other loads, and which are normally not operated by the controller, such as the lighting system.

7. Method according to Claim 1, **characterized in that** a voltage or a current is recorded while the load is being connected and/or disconnected, and is compared with at least one predetermined reference value.

8. Method according to Claim 7, **characterized in that** peak values or else two or more measured values which reflect the time profile of the voltage change are recorded and are compared with reference threshold values or reference curves.

9. Method according to Claim 8, **characterized in that** the recorded values are processed further by various evaluation methods and/or signal processing algorithms.

10. Method according to Claim 9, **characterized in that** an n-dimensional vector is calculated from n successively recorded measured values, which vector corresponds to an n-dimensional reference vector, and **in that** the length of the difference vector, that is to say the distance between the two vectors, is compared with a threshold value.

11. Method according to one of the preceding claims, **characterized in that** a fault which has been identified is indicated and/or stored.

12. Apparatus for checking electrical loads in a motor vehicle having
- means (4, 5) for detection and evaluation of an electrical variable in the motor vehicle power supply system with an electrical generator,
- with the electrical variable being recorded and evaluated as a reaction to the initiation of the load, and with the initiation of the load in particular operating states of the motor vehicle
- being separated from the purpose of the load during normal operation.

## Revendications

1. Procédé de vérification d'un consommateur électrique d'un véhicule automobile,
**caractérisé par**
l'exploitation d'une grandeur électrique du réseau électrique embarqué du véhicule lorsque des variations d'état de fonctionnement du consommateur sont déclenchées par l'appareil de commande dans des états de fonctionnement particuliers du véhicule en dehors de leur définition en fonctionnement normal.

2. Procédé selon la revendication 1,
**caractérisé par**
la poursuite du fonctionnement de l'appareil de commande après l'arrêt du véhicule constituant un état de fonctionnement particulier.

3. Procédé selon la revendication 1,
**caractérisé par**
la coupure d'au moins l'une des fonctions allumage ou injection du moteur à combustion interne du véhicule et/ou la coupure d'un générateur électrique entraîné par le moteur à combustion interne.

4. Procédé selon l'une des revendications précédentes,
**caractérisé par**
son application à des consommateurs commandés habituellement par l'appareil de commande lorsque le véhicule est en mode de fonctionnement normal.

5. Procédé selon la revendication 4,
**caractérisé en ce que**
les consommateurs électriques sont :
- des soupapes telles que la soupape de réintroduction des gaz d'échappement, la soupape de ventilation de réservoir, les injecteur ou
- d'autres équipements tels que la pompe d'air secondaire, le ventilateur, les bobines d'allumage, le catalyseur électrique et/ou le chauffage des sondes de gaz d'échappement.

6. Procédé selon la revendication 1,
**caractérisé par**
son application à des consommateurs supplémentaires commandés indépendamment d'autres consommateurs, et qui ne sont habituellement pas commandés par l'appareil de commande, comme par exemple l'installation d'éclairage.

7. Procédé selon la revendication 1,
**caractérisé en ce qu'**
on enregistre une tension ou une intensité lors du branchement et/ou de la coupure du consommateur et on la compare à une valeur de référence prédéfinie.

8. Procédé selon la revendication 7,
**caractérisé en ce qu'**
on saisit les valeurs maximales ou également plusieurs valeurs de mesures qui représentent l'évolution chronologique de la variation de tension et on les compare à des valeurs de seuil de référence ou des courbes de référence.

9. Procédé selon la revendication 8,
**caractérisé en ce qu'**
on traite les valeurs enregistrées par différents procédés d'exploitation ou algorithmes de traitement de signal.

10. Procédé selon la revendication 9,
**caractérisé en ce qu'**
à partir de n valeurs de mesure enregistrées successivement dans le temps, on calcule un vecteur à n dimensions qui correspond à un vecteur de référence à n dimensions et on compare la longueur du vecteur de différence, c'est-à-dire la distance séparant les deux vecteurs à une valeur de seuil.

11. Procédé selon l'une des revendications précédentes,
**caractérisé en ce qu'**
on affiche l'erreur détectée et/ou on l'enregistre.

12. Dispositif de vérification de consommateurs électriques dans un véhicule automobile, comprenant :
- des moyens (4, 5) pour saisir et exploiter une grandeur électrique du réseau électrique embarqué du véhicule équipé d'un générateur électrique,
- on saisit et on exploite la grandeur électrique comme réaction au déclenchement du consommateur, le déclenchement du consommateur se faisant dans des états de fonctionnement particuliers du véhicule automobile,
- en dehors de la détermination d'usage du consommateur en mode de fonctionnement normal.
